# FASCICULE DE BREVET EUROPEEN

(11) **EP 2 354 024 B1**
(45) Date de publication et mention de la délivrance du brevet: **05.12.2012**
(21) Numéro de dépôt: 10305139.7
(22) Date de dépôt: 10.02.2010
(51) Int. Cl.: B65D 21/02, B65D 43/02, B65D 43/16, B65D 81/26, B65D 85/34

(54) **Emballage à moyen de fermeture angulaire à fente de clipsage.**
Verpackung mit Eckverschluss versehen mit einem Schlitz
Packaging having a corner closure with a slit

(43) Date de publication de la demande: 10.08.2011
(73) Titulaire: Groupe Guillin, 25290 Ornans (FR)
(72) Inventeur: Guillin, François, 25920, MOUTHIER HAUTE PIERRE (FR)
(74) Mandataire: Littolff, Denis

(56) Documents cités:
- EP-A1- 0 784 019
- US-A- 4 183 446
- US-A1- 2006 144 744

## Description

La présente invention a trait à un emballage pour le conditionnement de produits alimentaires, composé d'un récipient et d'un couvercle laissant subsister entre eux des fentes d'aération. L'existence de telles fentes implique nécessairement que les moyens de fermeture soient localisés, en l'espèce dans les zones angulaires.

Les zones de fermeture étant limités et tributaires d'une géométrie angulaire, les moyens de fermeture obéissent à une conception particulière destinée à leur conférer des caractéristiques mécaniques adaptées. Des moyens de fermeture angulaires ont déjà été proposés, par exemple dans le brevet EP-0 784 019 au nom de la déposante, décrivant un emballage conforme au préambule de la revendication 1.

Ces moyens de fermeture comportent une gorge pratiquée dans chaque zone angulaire, dans le récipient ou dans le couvercle, dont la paroi extérieure présente une contre-dépouille située au niveau haut de la paroi intérieure, et limitant sur toute sa longueur l'ouverture supérieure de ladite gorge.

Cette configuration, qui fonctionne parfaitement bien, présente cependant l'inconvénient de ne permettre une gerbabilité que restreinte, dans la mesure où l'empilement de deux emballages successifs est limité en butée à l'insertion, par lesdites dépouilles.

Un espace résiduel subsiste en pratique entre les fonds desdits récipients, dont la hauteur se monte à quelques millimètres. Cela peut paraître peu, mais l'espace perdu devient considérable lorsque les emballages sont livrés, à vide, en grande quantité. Dans ce cas, ils sont gerbés et constitués en empilements comptant plusieurs dizaines d'emballages, et la perte de volume total devient vite importante.

L'objectif de la présente invention est de remédier à cet inconvénient et de permettre un emboîtement maximal, fond contre fond, permettant au final d'aboutir à un gain en volume important, avec une incidence économique notable, notamment au vu des coûts de transport.

A cet effet, l'emballage selon l'invention, et tel que défini par la revendication 1, se caractérise en ce que les moyens de fermeture consistent en une gorge pratiquée dans la bordure de chaque zone angulaire de l'un du récipient ou du couvercle et apte à guider et loger élastiquement un rebord externe de l'autre, ladite gorge comportant au moins une incision ou découpe pratiquée au niveau du fond sur une longueur au moins égale à la longueur dudit rebord externe, munie d'une arête libre se clipsant par insertion dans l'incision lorsqu'elle arrive à son niveau.

En d'autres termes, la fonction de verrouillage dans la gorge, auparavant dévolue à la dépouille, est maintenant reprise par l'existence de l'incision ou de la découpe pratiquée au niveau du fond, dans laquelle vient se clipser le rebord externe. Cette solution élimine la nécessité d'un volume empiétant à l'intérieur de la gorge, aboutissant de fait à ajouter à la fonction de verrouillage désirée une seconde fonction non désirée, celle de butée à l'empilement.

Selon une configuration possible, le fond peut comporter deux incisions d'allure parallèle. L'intérêt de l'incision est notamment d'éviter à avoir à évacuer des copeaux découpés, au cours de la fabrication de chaque emballage.

L'incision n'étant pas à proprement parler un orifice doté d'une surface propre, le clipsage s'effectue par conséquent en déformant les lèvres qui la limitent. Cette déformation s'effectue plus facilement lorsque deux incisions sont pratiquées parallèlement. La bande de matière se trouvant entre les deux incisions permet en effet, au moment et du fait des contacts sous contrainte, la création d'un dégagement favorisant le clipsage.

Plus précisément, la gorge et le rebord externe peuvent présenter une forme d'allure en V à fond plat, la fente et l'arête libre étant localisés au niveau de la paroi extérieure respectivement de ladite gorge et dudit rebord externe.

En fait, l'arête libre limite une portion dépassant de la paroi extérieure du rebord externe et orientée sensiblement dans la direction de son fond. Cette orientation est la même que celle du fond de la gorge en phase finale de fermeture et elle permet de fait le verrouillage après clipsage.

Selon l'invention, les zones angulaires de fermeture sont configurées en arc de cercle, les gorges étant pratiquées dans des oreilles dépassant vers l'extérieur des parois de l'un du récipient ou du couvercle et d'allure parallèle à leur fond, formant la bordure extérieure dans lesdites zones. Les rebords externes prévus pour coopérer avec les gorges forment quant à eux le prolongement des parois de l'autre.

Selon une possibilité, les gorges et rebords externes forment sensiblement un quart de cercle.

Plusieurs hypothèses d'emballage selon l'invention peuvent inclure des moyens de fermeture selon les caractéristiques mentionnées auparavant. Ainsi, le couvercle et le récipient peuvent être séparés, et comporter quatre zones angulaires de fermeture.

Alternativement, lesdits moyens de fermeture peuvent équiper deux zones angulaires faisant face à une charnière reliant le récipient et le couvercle.

De préférence, les gorges sont pratiquées dans les bordures des zones angulaires du récipient.

L'invention va à présent être décrite plus en détail, en référence aux figures annexées, pour lesquelles :
- la figure 1 est une vue de dessus d'un emballage selon l'invention doté d'une charnière reliant le récipient au couvercle ;
- la figure 2 en montre une vue de coupe transversale selon II-II ;
- la figure 3 est une coupe partielle des moyens de fermeture selon III-III ;
- la figure 4 en constitue une coupe selon IV-IV ; et
- La figure 5 illustre la coopération entre les moyens de fermeture respectivement du récipient et du couvercle.

En référence aux figures 1 et 2, l'emballage de l'invention se compose d'un récipient (1) et d'un couvercle (2). Dans l'exemple représenté, ces deux éléments sont reliés par une charnière (3) équipant l'un des côtés longitudinaux du couvercle (2) et du récipient (1).

Les moyens de fermeture selon l'invention ne concernent par conséquent que les deux zones angulaires (4) et (5) situées à l'opposé de ladite charnière (3). Ces moyens de fermeture comportent des gorges (6) localisées dans la bordure des zones angulaires du récipient (1), et prévues pour coopérer avec des rebords externes (7) du couvercle (2).

Le fonctionnement précis des moyens de fermeture est expliqué en relation avec les figures 3 et 4, qui les montrent en détail. Ainsi, en référence à la figure 3, la gorge (6), d'allure en V à fond (8) plat, comporte deux incisions (9, 9') dont la dernière citée est localisée au pied de la paroi extérieure (10) de la gorge (6).

Le rebord externe (7) du couvercle (2) présente une forme similaire, c'est-à-dire en V à fond (12) plat prévu pour être guidé dans la gorge (6). La paroi extérieure (11) dudit rebord (7) se termine par une portion (13) d'allure parallèle aux fonds (8, 12) respectivement de la gorge (6) et du rebord (7), ainsi que du récipient (1) en fin d'insertion, au moment du clipsage. Cette portion (13), formant une sorte de collerette extérieure, vient s'insérer élastiquement dans l'incision (9'), aboutissant à clipser le couvercle (2) dans les gorges (6).

L'existence de la seconde incision (9) soit permet de faciliter le clipsage en améliorant l'accès au dégagement constitué par l'incision (9'), conduisant à une sorte de bâillement favorable à l'insertion de la portion externe (13) du rebord (7) du couvercle (2) au moment du clipsage.

Dans l'hypothèse représentée aux figures 1 et 2, au moment de la fermeture du couvercle (2) sur le récipient (1), les rebords externes (7) dudit couvercle (2) sont dans un premier temps guidés dans les gorges (6) pratiquées dans les bordures correspondantes des zones angulaires (4) et (5).

Les dimensions respectives des rebords (7) et des gorges (6) permettent une déformation élastique suivie d'une libération de l'énergie lorsque la collerette externe (13) arrive au niveau d'une incision (9'), réalisant le verrouillage par clipsage.

C'est ce qui est représenté en figure 5, dans laquelle le rebord (7) a été inséré dans la gorge (6), déformant le fond (8) de celle-ci qui est repoussé par le fond (12) du rebord (7), puis clipsé dans la fente (9'). La reprise de forme élastique après clipsage aboutit à faire remonter la paroi extérieure (11) du rebord (7) le long de la paroi extérieure (10) de la gorge (6).

L'exemple illustré par les figures n'est pas exhaustif de l'invention, qui comporte des variantes de forme, notamment pour le couple gorge (6) / rebord externe (7), ainsi que la possibilité de n'avoir qu'une incision (9'), ou encore une découpe plus large qu'une simple incision.

## Revendications

1. Emballage pour le conditionnement de produits alimentaires composé d'un récipient (1) et d'un couvercle (2), ledit emballage comportant des moyens de fermeture localisés dans les zones angulaires, lesdits moyens de fermeture consistant en une gorge (6) pratiquée dans la bordure de chaque zone angulaire (4, 5) de l'un du récipient (1) ou du couvercle (2) et apte à guider et loger élastiquement un rebord externe (7) de l'autre,
**caractérisé en ce que** ladite gorge comporte au moins une incision (9) ou découpe pratiquée au niveau du fond (8) sur une longueur au moins égale à la longueur dudit rebord externe (7), ledit rebord externe étant muni d'une arête libre (13) se clipsant par insertion dans l'incision (9) lorsqu'elle arrive à son niveau.

2. Emballage pour le conditionnement de produits alimentaires selon la des revendication précédente, **caractérisé en ce que** le fond (8) comporte deux incisions (9, 9') d'allure parallèle.

3. Emballage pour le conditionnement de produits alimentaires selon l'une des revendications précédentes, **caractérisé en ce que** la gorge (6) et le rebord externe (7) présentent une forme d'allure en V à fond plat (8, 12), la fente (9, 9') et l'arête libre (13) étant localisés au niveau de la paroi extérieure (10, 11) respectivement de ladite gorge (6) et dudit rebord externe (7).

4. Emballage pour le conditionnement de produits alimentaires selon la revendication précédente, **caractérisé en ce que** l'arête libre (13) limite une portion dépassant de la paroi extérieure (11) du rebord externe (7) et orientée sensiblement dans la direction de son fond (12).

5. Emballage pour le conditionnement de produits alimentaires selon la revendication précédente, **caractérisé en ce que** les zones angulaires (4, 5) de fermeture sont configurées en arc de cercle, les gorges (6) étant pratiquées dans des oreilles dépassant vers l'extérieur des parois de l'un du récipient (1) ou du couvercle (2) et d'allure parallèle à leur fond (8, 12), formant la bordure extérieure dans lesdites zones (4, 5), les rebords externes (7) prévus pour coopérer avec les gorges (6) formant le prolongement des parois de l'autre.

6. Emballage pour le conditionnement de produits alimentaires selon la revendication précédente, **caractérisé en ce que** les gorges (6) et les rebords externes (7) forment sensiblement un quart de cercle.

7. Emballage pour le conditionnement de produits alimentaires selon l'une quelconque des revendications précédentes, **caractérisé en ce que** lesdits moyens de fermeture équipent deux zones angulaires (4, 5) faisant face à une charnière (3) reliant le récipient (1) et le couvercle (2).

8. Emballage pour le conditionnement de produits alimentaires selon l'une quelconque des revendications précédentes, **caractérisé en ce que** les gorges (6) sont pratiquées dans les bordures des zones angulaires (4, 5) du récipient (1).

## Claims

1. A package for conditioning food products consisting of a container (1) and of a lid (2), said package including closing means localized in angular areas, said closing means consisting in a groove (6) made in the border of each angular area (4, 5) of one of the container (1) or of the lid (2), and able to elastically guide and house an external edge (7) of the other one,
**characterized in that** said groove includes at least one cut (9) or cut-out, made at the bottom (8) over a length at least equal to the length of said external edge (7), said external edge being provided with a free edge (13) being fastened by clips by insertion into the cut (9) when it arrives at its level.

2. The packaging for conditioning food products according to the preceding claim, **characterized in that** the bottom (8) includes two cuts (9, 9') with a parallel aspect.

3. The package for conditioning foods products according to one of the preceding claims, **characterized in that** the groove (6) and the external edge (7) have a V-shaped aspect with a flat bottom (8, 12), the slot (9, 9') and the free edge (13) being localized at the outer wall (10, 11) of said groove (6) and of said external edge (7).

4. The package for conditioning food products according to the preceding claim, **characterized in that** the free edge (13) limits a portion jutting out from the outer wall (11) of the external edge (7) and substantially oriented in the direction of its bottom (12).

5. The package for conditioning food products according to the preceding claim, **characterized in that** the closing angular areas (4, 5) are configured as a circular arc, the grooves (6) being made in lugs jutting out outwards from the walls of one of the container (1) or of the lid (2) and with an aspect parallel to their bottom (8, 12) forming the outer border in said areas (4, 5), the external edges (7) being provided for co-operating with the grooves (6) forming the extension of the walls of the other one.

6. The package for conditioning food products according to the preceding claim, **characterized in that** the grooves (6) and the external edges (7) substantially form a quarter of a circle.

7. The package for conditioning food products according to any of the preceding claims, **characterized in that** said closing means equip two angular areas (4, 5) facing a hinge (3) connecting the container (1) and the lid (2).

8. The package for conditioning food products according to any of the preceding claims, **characterized in that** the grooves (6) are made in the borders of the angular areas (4, 5) of the container (1).

## Patentansprüche

1. Verpackung zum Verpacken von Lebensmittelprodukte, die sich aus einem Behälter (1) und einem Deckel (2) zusammensetzt, wobei die Verpackung Verschlusselemente aufweist, die sich in den Eckzonen befinden, wobei die Verschlussmittel aus einer Nut (6) bestehen, die in den Rand jeder Eckzone (4, 5) entweder des Behälters (1) oder des Deckels (2) eingearbeitet ist und imstande, eine äußere Kante (7) des jeweils anderen elastisch zu führen und aufzunehmen,
**dadurch gekennzeichnet, dass** die Kante mindestens einen Einschnitt (9) oder Schnitt aufweist, der auf Ebene des Bodens (8) über eine Länge eingearbeitet ist, die mindestens der Länge der äußeren Kante (7) entspricht, wobei die äußere Kante mit einem freien Grat (13) ausgestattet ist, der durch Einfügen in den Einschnitt (9) einrastet, wenn er auf ihrer Ebene ankommt.

2. Verpackung zum Verpacken von Lebensmittelprodukten nach vorangehendem Anspruch, **dadurch gekennzeichnet, dass** der Boden (8) zwei parallele Einschnitte (9, 9') aufweist.

3. Verpackung zum Verpacken von Lebensmittelprodukten nach eine der vorangehenden Ansprüche, **dadurch gekennzeichnet, dass** die Nut (6) und die äußere Kante (7) eine V-Form mit flachem Boden (8, 12) aufweisen, wobei der Schlitz (9, 9') und der freie Grat (13) auf Ebene der Außenwand (10, 11) beziehungsweise der Nut (6) und der äußeren Kante (7) lokalisiert sind.

4. Verpackung zum Verpacken von Lebensmittelprodukten nach vorangehendem Anspruch, **dadurch gekennzeichnet, dass** der freie Grat (13) einen Abschnitt begrenzt, der über die Außenwand (11) der äußeren Kante (7) übersteht und etwa in die Richtung ihres Bodens (12) gerichtet ist.

5. Verpackung zum Verpacken von Lebensmittelprodukten nach vorangehendem Anspruch, **dadurch gekennzeichnet, dass** die verschließenden Eckzonen (4, 5) kreisbogenförmig konfiguriert sind, wobei die Nuten (6) in Flügel eingearbeitet sind, die außerhalb der Wände entweder des Behälters (1) oder des Deckels (2) überstehen und parallel zu ihrem Boden (8, 12) sind, wobei sie den Außenrand der Zonen (4, 5) bilden, wobei die äußeren Kanten (7) vorgesehen sind, um mit den Nuten (6) zusammenzuarbeiten, die die Verlängerung der Wände des anderen bilden.

6. Verpackung zum Verpacken von Lebensmittelprodukten nach vorangehendem Anspruch, **dadurch gekennzeichnet, dass** die Nuten (6) und die äußeren Kanten (7) etwa einen Viertelkreis bilden.

7. Verpackung zum Verpacken von Lebensmittelprodukten nach einem der vorangehenden Ansprüche, **dadurch gekennzeichnet, dass** die Verschlussmittel zwei Eckzonen (4, 5) ausstatten, die einem Scharnier (3) gegenüberstehen, das den Behälter (1) und den Deckel (2) verbindet.

8. Verpackung zum Verpacken von Lebensmittelprodukten nach einem der vorangehenden Ansprüche, **dadurch gekennzeichnet, dass** die Nuten (6) in die Ränder der Eckzonen (4, 5) des Behälters (1) eingearbeitet sind.
